# FASCICULE DE BREVET EUROPEEN

(11) **EP 2 480 449 B1**
(45) Date de publication et mention de la délivrance du brevet: **27.05.2015**
(21) Numéro de dépôt: 10763799.3
(22) Date de dépôt: 02.09.2010
(51) Int. Cl.: B63B 23/30, B63B 27/14, B63B 35/40, B63C 3/02, B66C 13/02

(54) **SYSTÈME D'EMBARQUEMENT/DÉBARQUEMENT D'UN ENGIN DANS ET À PARTIR D'UN NAVIRE PORTEUR, ET NAVIRE PORTEUR CORRESPONDANT**
SYSTEM ZUR BELADUNG/ENTLADUNG EINES FAHRZEUGS VON EINEM TRÄGERSCHIFF AUS UND ENTSPRECHENDES TRÄGERSCHIFF
SYSTEM FOR LOADING/UNLOADING A VEHICLE INTO/FROM CARRIER SHIP, AND CORRESPONDING CARRIER SHIP

(30) Priorité: 24.09.2009 FR 0956602
(43) Date de publication de la demande: 01.08.2012
(73) Titulaire: DCNS, 75015 Paris (FR)
(72) Inventeur: PEUZIAT, Christian, 29100 Douarnenez (FR); PAUGAM, Bernard, 56311 Lorient Cedex (FR)
(74) Mandataire: Blot, Philippe Robert Emile
(86) Numéro de dépôt international: PCT/FR2010/051827
(87) Numéro de publication internationale: WO 2011/036369

(56) Documents cités:
- WO-A1-00/20303
- BE-A1- 842 166
- DE-A1- 4 431 542
- DE-A1-102004 058 824
- DE-U1- 9 002 191
- FR-A1- 2 660 915
- US-A- 5 253 605

## Description

La présente invention concerne un système d'embarquement/débarquement d'un engin dans et à partir d'un navire porteur, et un navire porteur équipé d'un tel système.

Plus particulièrement, l'invention concerne un système d'embarquement/débarquement d'un engin à travers au moins une ouverture prévue à l'arrière de ce navire et qui comporte une rampe inclinée de réception de l'engin associée à des moyens motorisés d'embarquement/débarquement de l'engin.

De tels engins peuvent par exemple être formés par des embarcations rapides ou encore des drones.

En particulier, de telles embarcations peuvent être utilisées par des groupes d'intervention agissant dans le cadre de la lutte contre des actes de piraterie ou de trafics divers.

On conçoit alors que dans ces exemples d'application, les moyens d'embarquement/débarquement de l'embarcation conditionnent la qualité opérationnelle du navire porteur.

En effet, ces moyens doivent permettre un embarquement et un débarquement de l'embarcation de façon rapide, fiable, discrète et en toute sécurité.

Il existe déjà dans l'état de la technique des systèmes d'embarquement/débarquement de ce type.

On peut par exemple citer l'utilisation de grues, de bossoirs, de rampes inclinées et de treuils de hissage ou de chariots de manutention, ou encore de ponts roulants et de portes s'ouvrant sur l'extérieur du navire.

On trouvera également d'autres exemples de réalisation de systèmes de ce type dans les documents US 5,253,605 A, FR-A-2 660 915, US 4,864,957 et US 2008/0202405.

Cependant, tous ces systèmes présentent un certain nombre d'inconvénients, notamment au niveau de leur implantation, de leur vitesse de mise en oeuvre, de leur encombrement, de leur discrétion, de leur sécurité d'utilisation, de leur complexité, ou encore de la nécessité que le navire porteur adopte une attitude particulière lors de l'embarquement/débarquement de l'engin.

On sait, par ailleurs, que la mise en oeuvre de ce type d'embarcations par l'arrière du navire porteur, présente un certain nombre d'avantages parmi lesquels le fait d'être rapide, de pouvoir être exécutée alors que le navire évolue et enfin d'être plus discrète vis-à-vis de l'environnement.

Dans ce cas, on utilise une rampe arrière qui nécessite d'être inclinée par rapport à l'horizontale d'un angle d'environ 15° pour assurer la mise à l'eau des embarcations ou des drones.

Or les aménagements des plages arrière des navires porteurs, en particulier lorsque ceux-ci sont équipés d'une plateforme d'appontage pour aéronefs et des locaux implantés sous celle-ci, interdisant parfois une telle inclinaison.

De plus, la longueur des embarcations et des drones embarqués, peut par exemple atteindre 11 mètres, de sorte qu'une forte inclinaison sur rampe peut empêcher l'intégration d'une telle embarcation en plage arrière couverte en raison de la hauteur limitée de l'entrepont à ce niveau du navire.

Or, on sait que la mise en oeuvre de ce type d'embarcations d'intervention est le plus souvent conjuguée, pour des besoins opérationnels, à la mise en oeuvre d'un aéronef tel qu'un hélicoptère ou un drone embarqué.

Le but de l'invention est donc de résoudre ces problèmes.

A cet effet l'invention a pour objet un système d'embarquement/débarquement d'un engin dans et à partir d'un navire porteur à travers au moins une ouverture prévue à l'arrière de ce navire, du type comportant une rampe inclinée de réception de l'engin et des moyens motorisés d'embarquement/débarquement de l'engin, les moyens motorisés d'embarquement/débarquement de l'engin comportant des moyens en forme de poutre transversale s'étendant au-dessus de la rampe et associés à un câble de hissage/largage de l'engin lui-même associé à des premiers moyens de motorisation pour hisser/larguer l'engin, les moyens en forme de poutre étant déplaçables longitudinalement par l'intermédiaire de seconds moyens de motorisation, au-dessus de la rampe, entre une position arrière de hissage/largage de l'engin et une position avant de stockage de l'engin sur la rampe dans le navire, caractérisé en ce que les moyens en forme de poutre comportent des moyens en forme de berceau de poussée de l'engin lors de son largage, au cours du déplacement de ces moyens en forme de poutre entre leur position avant et leur position arrière.

Selon d'autres aspects de l'invention, le système d'embarquement/débarquement comprend l'une ou plusieurs des caractéristiques suivantes :
- les moyens en forme de poutre comportent des moyens formant poulie de renvoi pour le câble de hissage/largage de l'engin,
- les moyens en forme de poutre comportent à leurs extrémités transversales des pignons de déplacement associés aux seconds moyens de motorisation, ces pignons étant adaptés pour coopérer avec des crémaillères longitudinales du navire prévues de part et d'autre de la rampe, pour déplacer les moyens en forme de poutre entre leurs positions avant et arrière,
- les premiers moyens de motorisation comportent un treuil hydraulique de manoeuvre du câble de hissage/largage de l'engin, porté par les moyens en forme de poutre, et
- les seconds moyens de motorisation comprennent au moins un moteur hydraulique d'actionnement des pignons, porté par les moyens en forme de poutre.

L'invention concerne également un navire porteur, caractérisé en ce qu'il comporte au moins un tel système d'embarquement/débarquement.

Ce navire comprend l'une ou plusieurs des caractéristiques suivantes :
- il comporte deux systèmes disposés symétriquement de part et d'autre de l'axe longitudinal de ce navire,
- la ou chaque ouverture du navire est associée à des panneaux de porte déplaçables par pivotement autour de moyens d'articulation latéraux sur le reste du navire, entre des positions d'ouverture et de fermeture par l'intermédiaire d'actionneurs motorisés,
- la ou chaque ouverture est associée à deux panneaux de porte symétriques, et
- les actionneurs de déplacement des panneaux de porte comprennent des vérins hydrauliques.

L'invention sera mieux comprise à l'aide de la description qui va suivre donnée uniquement à titre d'exemple et faite en se référant aux dessins annexés, sur lesquels :
- la figure 1 représente une vue de dessus de la partie arrière d'un navire porteur équipée de systèmes d'embarquement/débarquement selon l'invention,
- la figure 2 représente une vue en perspective d'un système d'embarquement/débarquement selon l'invention et,
- les figures 3 à 8 représentent différentes vues illustrant une phase d'embarquement et une phase de débarquement d'une embarcation dans et à partir d'un navire porteur.

On a en effet illustré sur la figure 1, une vue de dessus d'une partie arrière d'un navire porteur désigné par la référence générale 1, équipée d'au moins un système d'embarquement/débarquement d'un engin, selon l'invention.

En fait et dans l'exemple illustré, le navire 1 comporte deux systèmes selon l'invention, disposés symétriquement de part et d'autre de l'axe longitudinal de ce navire, ces systèmes étant désignés respectivement par les références 2 et 3, et permettant d'embarquer et de débarquer des embarcations de type par exemple embarcations rapides, désignées par les références générales 4 et 5.

On notera que le système d'embarquement/débarquement désigné par la référence générale 2 est en position de récupération et/ou de largage de l'embarcation 4, tandis que le système d'embarquement/débarquement 3 est en position de stockage de l'embarcation 5 dans le navire.

En fait, chaque système d'embarquement/débarquement est alors associé à une ouverture prévue à l'arrière du navire, respectivement 6 et 7, dont chacune est associée à des panneaux de porte déplaçables par pivotement autour de moyens d'articulation latéraux sur le reste du navire, entre des positions d'ouverture telle qu'illustrée pour l'ouverture 6 et de fermeture, telle qu'illustrée pour l'ouverture 7.

Les déplacements de ces panneaux de portes sont assurés par l'intermédiaire d'actionneurs motorisés de déplacement qui peuvent par exemple comporter des vérins hydrauliques ou autres.

On notera à cet effet que la ou chaque ouverture est alors associée à deux panneaux de porte symétriques respectivement 6a et 6b, et 7a et 7b.

On a illustré de façon plus détaillée un exemple de réalisation d'un système d'embarquement/débarquement selon l'invention, sur la figure 2.

Ce système est désigné par la référence générale 10 et permet alors l'embarquement/débarquement d'un engin dans et à partir d'un navire porteur qui comporte une rampe inclinée de réception de l'engin, cette rampe étant désignée par la référence générale 11 et étant associée à des moyens motorisés d'embarquement/débarquement de l'engin, ces moyens étant désignés par la référence générale 12.

En fait, les moyens motorisés d'embarquement/débarquement de l'engin comportent des moyens en forme de poutre transversale du navire, désignés par la référence générale 13, s'étendant au-dessus de la rampe 11 et associés à un câble de hissage/largage de l'engin lui-même associé à des premiers moyens de motorisation désignés par la référence générale 14 sur cette figure pour hisser/larguer l'engin.

De plus, les moyens en forme de poutre 13 sont déplaçables longitudinalement par l'intermédiaire de seconds moyens de motorisation, tels que désignés par la référence générale 15 sur cette figure 2, au-dessus de la rampe 11, entre une position arrière de hissage/largage de l'engin et une position avant de stockage de l'engin sur la rampe dans le navire, comme cela est illustré sur la figure 1.

Comme cela sera également décrit plus en détails par la suite, les moyens en forme de poutre comportent des moyens formant poulie de renvoi pour le câble de hissage/largage de l'engin, et des moyens en forme de berceau 16, de poussée de l'engin lors de son largage, au cours du déplacement de ces moyens en forme de poutre entre leur position avant et leur position arrière, lors du largage de l'engin.

On notera également que les moyens en forme de poutre peuvent comporter à leurs extrémités transversales des pignons de déplacement associés aux seconds moyens de motorisation 15, ces moyens étant adaptés pour coopérer avec des crémaillères longitudinales du navire prévues de part et d'autre de la rampe, pour déplacer les moyens en forme de poutre entre leurs positions avant et arrière.

L'une de ces crémaillères est par exemple désignée par la référence générale 17 sur cette figure 2.

Différents modes de réalisation des moyens de motorisation peuvent être envisagés, mais on notera que les premiers moyens de motorisation peuvent par exemple comporter un treuil hydraulique de manoeuvre du câble de hissage/largage de l'engin, porté par les moyens en forme de poutre ou non, c'est-à-dire fixés sur le reste du navire, tandis que les seconds moyens de motorisation peuvent comporter au moins un moteur hydraulique d'actionnement des pignons, porté par les moyens en forme de poutre.

Bien entendu, d'autres modes de réalisation peuvent être envisagés.

On a représenté sur les figures 3 à 8 des vues de côté de l'arrière du navire porteur, illustrant respectivement des phases d'embarquement et de débarquement d'une embarcation.

Sur ces figures, le navire porteur est toujours désigné par la référence générale 1, la rampe par la référence générale 11, la poutre mobile par la référence générale 13, le treuil par la référence générale 14, ce treuil étant associé à un câble de hissage/largage de l'embarcation, ce câble étant désigné par la référence générale 18.

On reconnaît également les moyens en forme de poulie de renvoi pour ce câble de hissage/largage de l'engin, ces moyens en forme de poulie étant désignés par la référence générale 19 et les moyens en forme de berceau de poussée de l'embarcation, désignés par la référence générale 16.

On reconnaît également sur ces figures, l'ouverture 6 à l'arrière du navire et l'un des panneaux de porte 6a, de même que l'embarcation 4.

La figure 3 illustre une étape de la phase d'embarquement dans laquelle la poutre mobile est en position arrière, le câble de hissage est dévidé et son extrémité libre est accrochée à l'embarcation 4. Les panneaux de l'ouverture à l'arrière du navire sont bien entendu en position ouverte.

Lors de cette phase d'embarquement, la première opération consiste à manoeuvrer le treuil de hissage pour soulever rapidement l'avant de l'embarcation, afin de lui permettre de franchir l'extrémité correspondante de la rampe, comme cela est illustré sur la figure 4.

La poutre mobile 13 peut alors être déplacée vers l'avant de manière à tirer l'embarcation 4 sur la rampe 11, comme cela est illustré sur la figure 5, jusqu'à sa position de stockage illustrée sur la figure 6.

Dans cette position, l'embarcation peut alors être sécurisée et l'ouverture arrière du navire fermée.

Les opérations de mise à l'eau de l'embarcation se font en sens inverse.

Ainsi, la porte arrière du navire est tout d'abord ouverte puis la poutre mobile 13 est déplacée vers sa position arrière de manière que le berceau 16 vienne pousser l'avant de l'embarcation 4, afin de faire reculer celle-ci sur la rampe 11 comme illustré sur la figure 7.

Une fois l'arrière de l'embarcation à l'eau, et la poutre 13 en position arrière, le câble 18 est dévidé de manière à permettre à l'embarcation 4 de se retrouver complètement à l'eau, comme cela est illustré sur la figure 8.

On notera que toutes ces manoeuvres peuvent être pilotées à partir d'un tableau de commande embarqué à bord du navire, voire contrôlées par un tableau ou des moyens de commande déportés dans l'embarcation et qui permettent alors au personnel de cette embarcation par exemple d'interrompre une manoeuvre d'embarquement en cas d'urgence.

On conçoit alors qu'un tel système d'embarquement/débarquement présente un certain nombre d'avantages, dans la mesure où en fait il présente un point de levage haut et permet un arrachage rapide de l'embarcation lors de son embarquement.

On notera également que le système d'embarquement/débarquement selon l'invention ne nécessite pas de partie de rampe ou de porte immergée et que la mise en oeuvre de l'embarcation peut être réalisée par mer formée.

Il va de soi bien entendu que différents modes de réalisation de ce système et de ses organes peuvent être envisagés.

Ainsi par exemple, des moyens autres que des vérins ou des moteurs hydrauliques, ou des treuils hydrauliques peuvent être envisagés.

De même, les moyens de motorisation associés au câble de hissage/largage de l'embarcation, peuvent être portés par la poutre ou fixés sur le reste du navire porteur.

## Revendications

1. Système d'embarquement/débarquement d'un engin dans et à partir d'un navire porteur (1) à travers au moins une ouverture (6, 7) prévue à l'arrière de ce navire, du type comportant une rampe inclinée (11) de réception de l'engin (4, 5) et des moyens motorisés (12) d'embarquement/débarquement de l'engin, les moyens motorisés (12) d'embarquement/débarquement de l'engin comportant des moyens en forme de poutre transversale (13) s'étendant au-dessus de la rampe (11) et associés à un câble (18) de hissage/largage de l'engin lui-même associé à des premiers moyens de motorisation (14) pour hisser/larguer l'engin, les moyens en forme de poutre (13) étant déplaçables longitudinalement par l'intermédiaire de seconds moyens de motorisation (15), au-dessus de la rampe, entre une position arrière de hissage/largage de l'engin et une position avant de stockage de l'engin sur la rampe dans le navire, **caractérisé en ce que** les moyens en forme de poutre (13) comportent des moyens en forme de berceau (16) de poussée de l'engin lors de son largage, au cours du déplacement de ces moyens en forme de poutre (13) entre leur position avant et leur position arrière.

2. Système d'embarquement/débarquement d'un engin selon la revendication 1, **caractérisé en ce que** les moyens en forme de poutre (13) comportent des moyens formant poulie de renvoi (19) pour le câble (18) de hissage/largage de l'engin.

3. Système d'embarquement/débarquement d'un engin selon l'une quelconque des revendications précédentes, **caractérisé en ce que** les moyens en forme de poutre (13) comportent à leurs extrémités transversales des pignons de déplacement associés aux seconds moyens de motorisation (15), ces pignons étant adaptés pour coopérer avec des crémaillères longitudinales (17) du navire prévues de part et d'autre de la rampe (11), pour déplacer les moyens en forme de poutre entre leurs positions avant et arrière.

4. Système d'embarquement/débarquement d'un engin selon l'une quelconque des revendications précédentes, **caractérisé en ce que** les premiers moyens de motorisation (14) comportent un treuil hydraulique de manoeuvre du câble (18) de hissage/largage de l'engin.

5. Système d'embarquement/débarquement d'un engin selon la revendication 3, **caractérisé en ce que** les seconds moyens de motorisation (15) comprennent au moins un moteur hydraulique d'actionnement des pignons, porté par les moyens en forme de poutre (13).

6. Navire porteur, **caractérisé en ce qu'**il comporte au moins un système d'embarquement/débarquement (2, 3) d'un engin (4, 5) selon l'une quelconque des revendications précédentes.

7. Navire porteur selon la revendication 6, dans lequel les moyens en forme de poutre transversale (13) sont des moyens en forme de poutre transversale (13) du navire.

8. Navire porteur selon la revendication 6 ou 7, **caractérisé en ce qu'**il comporte deux systèmes selon l'une quelconque des revendications 1 à 6, disposés symétriquement de part et d'autre de l'axe longitudinal de ce navire (1).

9. Navire porteur selon l'une quelconque des revendications 6 à 8, **caractérisé en ce que** la ou chaque ouverture (6, 7) du navire est associée à des panneaux de porte (6a, 6b, 7a, 7b) déplaçables par pivotement autour de moyens d'articulation latéraux sur le reste du navire (1), entre des positions d'ouverture et de fermeture par l'intermédiaire d'actionneurs motorisés.

10. Navire porteur selon la revendication 9, **caractérisé en ce que** la ou chaque ouverture est associée à deux panneaux de porte symétriques (6a, 6b, 7a, 7b).

11. Navire porteur selon l'une quelconque des revendications 9 ou 10, **caractérisé en ce que** les actionneurs de déplacement des panneaux de porte comprennent des vérins hydrauliques.

## Patentansprüche

1. System zur Einschiffung/Ausschiffung eines Geräts in und von einem Trägerschiff (1) durch wenigstens eine Öffnung (6, 7), die im Heck dieses Schiffes vorgesehen ist, des Typs aufweisend eine geneigte Rampe (11) zum Empfang des Geräts (4, 5) und motorisierte Mittel (12) zur Einschiffung/Ausschiffung des Geräts, wobei die motorisierten Mittel (12) zur Einschiffung/Ausschiffung des Geräts aufweisen Mittel in Form eines querverlaufenden Trägers (13), die sich über der Rampe (11) erstrecken und die mit einem Seil (18) zum Hochziehen/Ablassen des Geräts in Verbindung stehen, das seinerseits mit ersten Motorisierungsmitteln (14) in Verbindung steht zum Hochziehen/Ablassen des Geräts, wobei die Mittel in Form eines Trägers (13) mittels zweiter Motorisierungsmittel (15) über der Rampe längs verlagerbar sind zwischen einer hinteren Position zum Hochziehen/Ablassen des Geräts und einer vorderen Position zum Lagern des Geräts auf der Rampe im Schiff, **dadurch gekennzeichnet, dass** die Mittel in Form eines Trägers (13) aufweisen Mittel in Form eines Gestells (16) zum Schieben des Geräts während seines Ablassens im Laufe der Verlagerung dieser Mittel in Form eines Trägers (13) zwischen deren vorderen Position und deren hinteren Position.

2. System zur Einschiffung/Ausschiffung eines Geräts gemäß Anspruch 1, **dadurch gekennzeichnet, dass** die Mittel in Form eines Trägers (13) Mittel aufweisen, die eine Umlenkseilrolle (19) für das Seil (18) zum Hochziehen/Ablassen des Geräts ausbilden.

3. System zur Einschiffung/Ausschiffung eines Geräts gemäß irgendeinem der vorhergehenden Ansprüche, **dadurch gekennzeichnet, dass** die Mittel in Form eines Trägers (13) an ihren Querenden Verlagerungszahnräder aufweisen, die mit den zweiten Motorisierungsmitteln (15) in Verbindung stehen, wobei diese Zahnräder angepasst sind zum Zusammenwirken mit Längszahnstangen (17) des Schiffs, die beidseits der Rampe (11) vorgesehen sind zum Verlagern der Mittel in Form eines Trägers zwischen deren vorderen und hinteren Position.

4. System zur Einschiffung/Ausschiffung eines Geräts gemäß irgendeinem der vorhergehenden Ansprüche, **dadurch gekennzeichnet, dass** die ersten Motorisierungsmittel (14) eine hydraulische Winde zum Betätigen des Seils (18) zum Hochziehen/Ablassen des Geräts aufweisen.

5. System zur Einschiffung/Ausschiffung eines Geräts gemäß Anspruch 3, **dadurch gekennzeichnet, dass** die zweiten Motorisierungsmittel (15) wenigstens einen hydraulischen Motor zur Betätigung der Zahnräder aufweisen, der von den Mitteln in Form eines Trägers (13) getragen wird.

6. Trägerschiff, **dadurch gekennzeichnet, dass** es wenigstens ein System zur Einschiffung/Ausschiffung (2, 3) eines Geräts (4, 5) gemäß irgendeinem der vorhergehenden Ansprüche aufweist.

7. Trägerschiff gemäß Anspruch 6, wobei die Mittel in Form eines querverlaufenden Trägers (13) Mittel in Form eines querverlaufenden Trägers (13) des Schiffs sind.

8. Trägerschiff gemäß Anspruch 6 oder 7, **dadurch gekennzeichnet, dass** es zwei Systeme gemäß irgendeinem der Ansprüche 1 bis 6 aufweist, die symmetrisch beidseits der Längsachse dieses Schiffs (1) angeordnet sind.

9. Trägerschiff gemäß irgendeinem der Ansprüche 6 bis 8, **dadurch gekennzeichnet, dass** die oder jede Öffnung (6, 7) des Schiffs mit Torplatten (6a, 6b, 7a, 7b) in Verbindung steht, die schwenkend verlagerbar sind um seitliche Gelenkmittel am Rest des Schiffs (1) zwischen einer Öffnungsposition und einer Schließposition mittels motorisierter Aktuatoren.

10. Trägerschiff gemäß Anspruch 9, **dadurch gekennzeichnet, dass** die oder jede Öffnung in Verbindung steht mit zwei symmetrischen Torplatten (6a, 6b, 7a, 7b).

11. Trägerschiff gemäß irgendeinem der Ansprüche 9 oder 10, **dadurch gekennzeichnet, dass** die Aktuatoren zur Verlagerung der Torplatten hydraulische Winden aufweisen.

## Claims

1. A system for loading/unloading a vehicle into and from a carrier ship (1) through at least one opening (6, 7) provided in the rear of said ship, comprising an angled vehicle (4, 5) receiving ramp (11) combined with a motor-driven means (12) for loading/unloading the vehicle, the motor-driven means (12) for loading/unloading the vehicle comprising a crossbeam-shaped means (13) for the ship that extends above the ramp (11) and is combined with a vehicle-hoisting/releasing cable (18), which is in turn combined with a first drive means (14) for hoisting/releasing the vehicle, the crossbeam-shaped means (13) being longitudinally movable, by means of a second drive means (15) above the ramp, between a rear position for hoisting/releasing the vehicle and a front position for storing the vehicle on the ramp in the ship, **characterized in that** the crossbeam-shaped means (13) comprise cradle-shaped means (16) for pushing the vehicle when it is released, during the movement of said crossbeam-shaped means (13) between their front and rear positions.

2. The system for loading/unloading a vehicle according to claim 1, **characterized in that** the crossbeam-shaped means (13) comprise means forming a return pulley (19) for the vehicle-hoisting/releasing cable (18).

3. The system for loading/unloading a vehicle according to any one of the preceding claims, **characterized in that** the transverse ends of the crossbeam-shaped means (13) comprise movement pinions associated with the second drive means (15), said pinions being adapted to cooperate with longitudinal racks (17) of the ship provided on either side of the ramp (11), to move the crossbeam-shaped means between their front and rear positions.

4. The system for loading/unloading a vehicle according to any one of the preceding claims, **characterized in that** the first drive means (14) comprise a hydraulic winch for maneuvering the vehicle-hoisting/releasing cable (18).

5. The system for loading/unloading a vehicle according to claim 3, **characterized in that** the second drive means (15) comprise at least one hydraulic motor for actuating the pinions, supported by the crossbeam-shaped means (13).

6. A carrier ship, **characterized in that** it comprises at least one loading/unloading system (2, 3) for a vehicle (4, 5) according to any one of the preceding claims.

7. The carrier ship according to claim 6, wherein the crossbeam-shaped means (13) are crossbeam-shaped means (13) of the ship.

8. The carrier ship according to any one of claims 6 or 7, **characterized in that** it comprises two systems according to any one of claims 1 to 5, arranged symmetrically on either side of the longitudinal axis of said ship (1).

9. The carrier ship according to any one of claims 6 to 8, **characterized in that** the or each opening (6, 7) of the ship is associated with door panels (6a, 6b, 7a, 7b) that can be moved by pivoting around lateral hinge means on the rest of the ship (1), between opening and closing positions via motor-driven actuators.

10. The carrier ship according to claim 9, **characterized in that** the or each opening is associated with two symmetrical door panels (6a, 6b, 7a, 7b).

11. The carrier ship according to any one of claims 9 or 10, **characterized in that** the actuators for moving the door panels comprise hydraulic cylinders.
